# EUROPÄISCHE PATENTSCHRIFT

(11) **EP 2 500 230 B1**
(45) Veröffentlichungstag und Bekanntmachung des Hinweises auf die Patenterteilung: **05.06.2013**
(21) Anmeldenummer: 11002236.5
(22) Anmeldetag: 18.03.2011
(51) Int. Cl.: B61D 17/20

(54) **Brücke eines Übergangs zwischen zwei gelenkig miteinader verbundenen Fahrzeugteilen**
Bridge for the intersection of two vehicle sections with a jointed connection
Pont d'un passage entre deux éléments de véhicule reliés de manière articulée

(43) Veröffentlichungstag der Anmeldung: 19.09.2012
(73) Patentinhaber: Hübner GmbH, 34123 Kassel (DE)
(72) Erfinder: Mohr, Sven, 34130 Kassel (DE); Werner, Martin, 34260 Kaufungen (DE)
(74) Vertreter: Walther, Walther & Hinz GbR

(56) Entgegenhaltungen:
- WO-A1-92/13744
- DE-A1- 2 908 354
- DE-U1- 29 500 795
- FR-A1- 2 492 758
- GB-A- 2 162 138

## Beschreibung

Die Erfindung betrifft eine Brücke eines Übergangs zwischen zwei gelenkig miteinander verbundenen Fahrzeugteilen, z.B. eines mehrgliedrigen Schienenfahrzeugs, umfassend eine zur Anordnung an jedem Fahrzeugteil vorgesehene Bodenplatte sowie eine Mittelplatte, wobei die Mittelplatte durch mindestens eine in der Länge veränderbare Zentriereinrichtung mit den Fahrzeugteilen verbindbar ist, wobei die Mittelplatte mindestens ein Teleskoppaar aufweist, das zur Verbindung mit den beiden Fahrzeugteilen vorgeschen ist, wobei ein jedes Teleskop des Teleskoppaares zur Anordnung an einem Fahrzeugteil vorgeschen ist.

Die Brücke, als Teil eines Übergangs zwischen zwei gelenkig miteinander verbundenen Fahrzeugteilen, ist aus dem Stand der Technik hinreichend bekannt. Ein solcher Übergang umfasst nicht nur die Brücke, sondern darüber hinaus auch einen die Brücke U-förmig oder kastenförmig umgebenden Balg. Die Brücke selbst kann in unterschiedlichster Ausführung vorliegen, z. B. als Gliederbrücke ausgebildet sein oder auch aus Brückenblechen bestehen. In diesem Zusammenhang ist aus dem Stand der Technik gemäß der EP 1 564 101 B1 eine Brücke eines Übergangs bekannt, umfassend eine an jeweils einem Fahrzeugteil angeordnete Bodenplatte, sowie eine auf den Bodenplatten aufliegende Trittplatte. Die Bodenplatten sind hierbei durch ein Scharnier an dem jeweiligen Fahrzeugteil befestigt. Um ein Abheben der Trittplatte von den Bodenplatten bei Wankbewegung der Fahrzeugteile relativ zueinander zu verhindern, ist auf der Unterseite der Trittplatte ein Träger vorgesehen, der zwei Arme aufweist, die die Bodenplatten untergreifen. Eine ähnliche Vorrichtung ergibt sich aus der US 6,443,070 B1, wobei zur Zentrierung der Trittplatte relativ zu den beiden Bodenplatten zu beiden Seiten der Fahrzeugmittellängsachse jeweils eine Zentriereinrichtung im Form eines Scherengestells vorgesehen ist. Das Scherengestell selbst ist hierbei auf der Unterseite der Trittplatte gelenkig angebunden.

Eine ähnliche Brückenkonstruktion ergibt sich aus der EP 2 157 006 B1, und zwar insofern, als dort ebenfalls eine Trittplatte vorgesehen ist, wobei die Trittplatte auf der Unterseite zu beiden Seiten der Mittellängsachse jeweils zwei schwenkbare Arme aufweist, die im Ausgangszustand die Bodenplatten untergreifen, um so ein Abheben der Trittplatte von den Bodenplatten zu verhindern.

Auch aus der EP 1 001 501 3 ist eine ähnliche Vorrichtung bekannt, wobei hierbei die auf den Bodenplatten aufliegende Trittplatte durch zwei zu beiden Seiten der Mittellängsachse des Fahrzeugs verlaufende Doppelscheren gehalten und zentriert wird.

Eine Brücke der eingangs genannten Art findet insbesondere Einsatz bei Hochgeschwindigkeitszügen, bei denen bislang Gliederbrücken zum Einsatz kamen. Derartige Gliederbrücken (De 295 00 795.6 U1) haben den Vorteil, dass sie das Durchfahren von verhältnismäßig engen Kurven ermöglichen, ohne dass es hierbei zu einer Spaltbildung zwischen den Gliedern kommt. Allerdings ist die lichte Durchgangsbreite hierbei eingeschränkt. Darüber hinaus sind die Gliederbrücken teuer und schwer.

Aus der DE 29 08 354 A1 ist eine Übergangseinrichtung der eingangs genannten Art bekannt. Hierbei sind zwei einander gegenüberliegende Drehscheiben vorgesehen, zwischen denen sich ein als Platte ausgebildetes Verbindungsteil befindet. Unter den Drehscheiben befinden sich drei Teleskope, wobei zwei an dem einen Wagenkasten und ein mittleres an dem anderen Warenkasten angelenkt sind. Die Teleskope sind darüber hinaus mit dem als Platte ausgebildeten Verbindungsteil verbunden. Die Teleskope sind federbelastet.

Die der Erfindung zugrunde liegende Aufgabe besteht darin, eine Brücke der eingangs genannten Art bereitzustellen, mit der enge Kurvenradien durchfahren werden können, die aber dennoch eine große lichte Übergangsbreite bereitzustellen vermag, und die zudem preiswert herstellbar ist.

Zur Lösung der Aufgabe wird erfindungsgemäß vorgeschlagen, dass zur Aufnahme des Teleskoppaares an der Mittelplatte ein Träger vorgesehen ist, wobei der Träger die Zentriereinrichtung aufnimmt, wobei die Zentriereinrichtung einen Schwenkarm und zwei Scherenarme umfasst, wobei der Schwenkarm an dem Träger und die Scherenarme jeweils an einer Teleskopstange oder dem jeweiligen Fahrzeugteil drehbar angeordnet sind. Das heißt, sowohl der Schwenkarm als auch die Scherenarme sind durch ein Drehgelenk mit den entsprechenden Bauteilen, also dem Träger und insbesondere der Teleskopstange, verbunden. Wie bereits erläutert, weist die Mittelplatte zu beiden Seiten der Mittellängsachse ein Teleskoppaar auf, wobei jedem Teleskoppaar eine Zentriereinrichtung zugeordnet ist. Hierbei befindet sich zu beiden Seiten der Mittellängsachse der Brücke jeweils ein Teleskoppaar. Durch die Anordnung zweier Teleskope als Paar nebeneinander, wobei ein jedes Teleskop mit einem Fahrzeugteil verbunden ist, wird erreicht, dass bei Kurvenfahrt bei entsprechender Breite der Mittelplatte eine höhere Auszugsweite bereitgestellt werden kann, d. h., dass selbst bei engen Kurven die Überdeckung der Bodenplatten mit der Mittelplatte gegeben ist, ohne dass hierbei Spalte entstehen, wobei sich insofern auch eine größere lichte Durchgangsbreite ergibt, eben aufgrund der größeren Überdeckung der Bodenplatten mit der Mittelplatte, wenn die Mittelplatte breiter gewählt ist.

Vorteilhafte Merkmale und Ausgestaltungen der Erfindung ergeben sich aus den Unteransprüchen.

So ist insbesondere vorgesehen, dass das Teleskop eine Teleskophülse und eine durch die Teleskophülse geführte Teleskopstange umfasst, wobei die Teleskophülse an der Mittelplatte angeordnet ist. Die Teleskopstange selbst ist an dem Fahrzeugteil angelenkt, und zwar insbesondere durch ein Drehlager mit einer im Einbauzustand horizontalen Achse. Hierdurch wird erreicht, dass insbesondere auch Nickbewegungen aufgenommen werden können, wie sie entstehen, wenn solche Fahrzeuge durch Senken oder über Kuppen fahren. Im begrenzten Umfang ist hierbei auch die Aufnahme von Wankbewegungen möglich, wobei jedoch darauf hingewiesen wird, dass insbesondere bei Hochgeschwindigkeits-Schienenfahrzeugen die auftretenden Wankbewegungen eher gering sind.

Eine solche Brücke eines Übergangs muss natürlich auch in der Lage sein, Knickbewegungen nachzugeben. Das heißt, wenn ein solches Gelenkfahrzeug durch eine Kurve fährt, soll die Brücke in der Lage sein, auch solche Bewegungen folgen zu können.

Nun ist bekannt, dass insbesondere bei Hochgeschwindigkeitsstrecken die Kurvenradien verhältnismäßig groß sind. Generell ist es aber so, dass beim Durchfahren von Kurven, also beim Einknicken des Übergangs, die beiden Teleskoppaare ihren Abstand zueinander vermindern. Das heißt, mindestens eines der Teleskoppaare ist derart an der Mittelplatte bzw. am Fahrzeugteil befestigt, dass es sich auf das andere Teleskoppaar zu bewegen kann. Nach einer ersten Ausführungsform kann hierbei vorgesehen sein, den Träger mindestens eines Teleskoppaares so auszubilden, dass dieser sich relativ zur Mittelplatte seitlich bewegen kann. Dies lässt sich dadurch bewerkstelligen, dass der Träger über ein Langloch verfügt, das sich in Richtung quer zur Längsachse des Fahrzeugs erstreckt, wobei ein Bolzen an der Mittelplatte vorgesehen ist, der von dem Langloch in dem Träger aufgenommen wird. Entlang des Langlochs kann sich insofern der Träger relativ zur Mittelplatte verschieben.

Alternativ können die Teleskoppaare mit seitlichem Spiel am jeweiligen Fahrzeugteil befestigt sein. Das heißt, die Teleskope eines jeden Teleskoppaares sind seitlich, also in Richtung quer zur Längsachse des Fahrzeugs verschieblich am Fahrzeugteil angelenkt. Denkbar ist ebenfalls, eine Kombination von beidem.

Nach einem weiteren Merkmal der Erfindung ist vorgesehen, dass das Teleskop eines Teleskoppaares durch einen Adapter mit dem Fahrzeugteil verbunden ist. Der Adapter ist hierbei an dem Wagenkasten durch ein Drehgelenk mit einer horizontalen Achse verbunden, um Nickbewegungen aufzunehmen, wie sie entstehen, wenn ein solches Fahrzeug durch eine Senke oder über eine Kuppe fährt. Im Zusammenhang mit dem zuvor erwähnten seitlichen Spiel der Teleskope quer zur Längsachse des Fahrzeugs ist vorteilhaft vorgesehen, den Adapter mit seitlichem Spiel verschieblich auf der horizontalen Achse zu lagern.

Nun ist allerdings ebenfalls bekannt, dass das Fahrzeug auch seitlichen Versatzbewegungen folgen können muss, wie sie auftreten, wenn ein solches Fahrzeug beispielsweise über eine Weiche fährt. In diesem Zusammenhang ist nach einem Merkmal der Erfindung vorgesehen, dass das Teleskoppaar im Einbauzustand horizontal verschwenkbar ist. Insbesondere ist der Adapter mit dem Teleskop durch eine im Einbauzustand vertikale Achse verbunden, so dass jedes Teleskop eines Teleskoppaares horizontal verschwenkbar ist. Hieraus folgt, dass das Teleskoppaar insgesamt horizontal verschwenkbar ist

Es wurde bereits darauf hingewiesen, dass die Bodenplatten im Einbauzustand auf der Mittelplatte aufliegen. Die Bodenplatten selbst sind hierbei durch einen Scharnierband mit dem jeweiligen Fahrzeugteil verbunden. Im Bereich der Auflage der Bodenplatten auf der Mittelplatte sind Gleitleisten insbesondere aus Kunststoff vorgesehen, um eine Bewegung von "Metall auf Metall" zu vermeiden.

Anhand der Zeichnungen wird die Erfindung nachstehend beispielhaft näher erläutert.
- Fig. 1: zeigt die Brücke in einer Ansicht von oben in perspektivischer Darstellung;
- Fig. 2: zeigt eine Ansicht von unten gemäß Fig. 1;
- Fig. 3: zeigt den Träger zur Aufnahme des Teleskoppaares in einer Ansicht von unten im an der Mittelplatte angebauten Zustand;
- Fig. 3a: zeigt den Träger aus Fig. 3 in vergrößerter Darstellung;
- Fig. 4: zeigt die Einzelheit "x" aus Figur 2 in vergrößerter Darstellung;
- Fig. 5: zeigt die Anbindung eines Teleskops an dem Fahrzeugteil, wobei die Anbindung derart ist, dass das Teleskop seitlich beweglich ist.

Die insgesamt mit 1 bezeichnete Brücke umfasst die beiden Bodenplatten 2, 3, die jeweils über ein Scharnierband 4, 5 mit dem jeweiligen Fahrzeugteil 6, 7 in Verbindung stehen. Die Bodenplatte 2, 3 besitzt im Bereich ihres vorderen Endes jeweils eine Gleitleiste 8, 9, mit welcher die Bodenplatten 2, 3 auf der Mittelplatte 10 aufliegt. Die Bodenplatten 2, 3 sind im Endbereich jeweils angefast (Pfeil 2a, 3a), so dass beim Durchfahren von engen Kurven die beiden Bodenplatten 2, 3 sich in diesem Bereich sehr weit aufeinander zu bewegen können.

Zu beiden Seiten der Mittellängsachse 30 befindet sich auf der Unterseite der Mittelplatte ein mit 20 bezeichnetes Teleskoppaar. Das Teleskoppaar 20 umfasst zwei Teleskope 21, 22, wobei ein jedes Teleskop 21, 22 eine Teleskophülse 21 a, 22a aufweist, durch die eine Teleskopstange 21 b, 22b verschieblich aufnehmbar ist. Eine jede Teleskopstange 21 b, 22b ist endseitig durch einen Adapter 23 durch ein Drehgelenk 24 mit einer horizontal verlaufenden Achse 24a mit dem jeweiligen Fahrzeugteil 6, 7 verbunden. Die Teleskophülsen 21 a, 22a sind durch den Träger 11 an der Unterseite der Mittelplatte 10 gehalten. Die Auszugsweite der Brücke ist bestimmt durch die Länge der Teleskope und dadurch, dass beide Teleskope einen Teil der Auszugsweite bereitstellen. Die Teleskope eines Teleskoppaares bilden insofern eine Reihenschaltung.

In Verbindung mit dem Teleskoppaar 20 steht die mit 40 bezeichnete Zentriereinrichtung. Die Zentriereinrichtung umfasst im Einzelnen einen Schwenkarm 41 und zwei daran gelenkig angeordnete Scherenarme 43. Die Scherenarme sind endseitig mit der Teleskopstange 22b verbunden, und zwar im Bereich des Adapters 23. Die Verbindung zwischen den Scherenarmen 43 und der Teleskopstange 21 b, 22b ist hierbei ebenfalls gelenkig. Über ein Gelenk 45 mit einer vertikalen Drehachse 45a ist der Schwenkarm 41 an dem Träger 11 angelenkt.

Es wurde bereits darauf hingewiesen, dass der Träger 11 der Aufnahme der Teleskope 21, 22 dient. Teleskope sind über die jeweilige Teleskopstange 21 b, 22b mit dem jeweiligen Fahrzeugteil verbunden. Wesentlich hierbei ist, dass durch das Teleskoppaar 20 mit dem Träger 11 die Mittelplatte 10 gestützt gehalten wird. Das heißt, dass über die Teleskoppaare 20, die zu beiden Seiten der Mittellängsachse des Fahrzeugs unterhalb der Mittelplatte angebracht sind, sowohl das Gewicht der Mittelplatte als auch der darüber laufenden Personen aufgenommen wird. Die Zentriereinrichtung selbst übernimmt keine tragende Funktion, diese hat lediglich die Aufgabe, wie sich dies aus dem Begriff "Zentriereinrichtung" ergibt, dafür zu sorgen, dass die Mittelplatte 10, die sich immer zentrisch zwischen den beiden Bodenplatten 2, 3 befindet.

Aus den Fig. 3 und 3a ist erkennbar, dass der mit 11 bezeichnete Träger ein Langloch 12 aufweist, das der Aufnahme eines Bolzens dient, wobei der Bolzen auch die Drehachse 45a des Gelenks 45 sein kann. Die Drehachse 45a ist an der Unterseite der Mittelplatte 10 befestigt. Das Langloch 12 befindet sich genau zwischen den beiden Teleskopen 21, 22 eines Teleskoppaares, wobei insbesondere jeder Träger für ein Teleskoppaar ein solches Langloch 12 aufweist, um die erforderliche Querbeweglichkeit des Trägers und damit des Teleskoppaares bei Kurvenfahrt bereitstellen zu können.

Fig. 5 zeigt in einer Variante hierzu, dass der Adapter 23 mit der Bohrung 23a mit seitlichem Spiel 26 durch die Achse 24a des Drehgelenks 24 aufgenommen ist. Auch dies ermöglicht, ähnlich wie bei einem Parallelogrammlenker die Veränderung des Abstandes der beiden Teleskoppaare während einer Kurvenfahrt des Fahrzeugs.

Aus Fig. 4 ist in diesem Zusammenhang nicht nur die Anbindung des Teleskops 23 durch die im Einbauzustand horizontal verlaufende Achse 24a des Drehgelenks 24 an dem Fahrzeugteil erkennbar, sondern darüber hinaus auch die Anbindung des Teleskops 21, 22 an dem Adapter 23 durch eine im Einbauzustand vertikal verlaufende Achse 25. Das heißt, jedes der Teleskope eines Teleskoppaares ist in dieser Weise durch den Adapter 23 mit dem jeweiligen Fahrzeugteil 6, 7 verbunden. Durch die horizontal verlaufende Achse können Wankbewegungen aufgenommen werden, wie sie auftreten, wenn ein solches Fahrzeug durch eine Senkung oder über eine Kuppe fährt, wohingegen durch die vertikal verlaufende Achse Versatzbewegungen aufgenommen werden können, wie sie auftreten, wenn ein solches Fahrzeug über eine Weiche fährt.

### Bezugszeichenliste

- 1: Brücke
- 2: Bodenplatte
- 2a: Fase
- 3a: Fase
- 3: Bodenplatte
- 4: Scharnierband
- 5: Scharnierband
- 6: Fahrzeugteil
- 7: Fahrzeugteil
- 8: Gleitleiste
- 9: Gleitleiste
- 10: Mittelplatte
- 11: Träger
- 12: Langloch
- 13: Bolzen
- 20: Teleskoppaar
- 21: Teleskop
- 21 a: Teleskophülse
- 21 b: Teleskopstange
- 22: Teleskop
- 22a: Teleskophülse
- 22b: Teleskopstange
- 23: Adapter
- 23a: Bohrung
- 24: Drehgelenk
- 24a: Achse
- 25: vertikale Achse
- 26: seitliches Spiel
- 30: Mittellängsachse
- 40: Zentriereinrichtung
- 41: Schwenkarm
- 43: Scherenarme
- 45: Gelenk
- 45a: Drehachse

## Patentansprüche

1. Brücke (1) eines Übergangs zwischen zwei gelenkig miteinander verbundenen Fahrzeugteilen (6, 7), z. B. eines mehrgliedrigen Schienenfahrzeugs, umfassend eine zur Anordnung an jedem Fahrzeugteil (6, 7) vorgeschene Bodenplatte (2, 3) sowie eine Mittelplatte (10), wobei die Mittelplatte (10) durch mindestens eine in der Länge veränderbare Zentriereinrichtung (40) mit den Fahrzeugteilen verbindbar ist wobei, die Mittelplatte (10) mindestens ein Teleskoppaar (20) aufweist, das zur Verbindung mit den beiden Fahrzeugteilen (6, 7) vorgesehen ist, wobei ein jedes Teleskop (21, 22) des Teleskoppaares (20) zur Anordnung an einem Fahrzeugteil (6, 7) vorgeschen ist,
**dadurch gekennzeichnet,**
**dass** die Mittelplatte (10) zur Aufnahme des Teleskoppaares (20) einen Träger (11) aufweist, wobei an dem Träger (11) die Zentriereinrichtung (40) angeordnet ist, wobei die Zentriereinrichtung (40) einen Schwenkarm (41) und zwei Scherenarme (43) umfasst, wobei der Schwenkarm (41) an dem Träger (11) und die Scherenarme (43) jeweils an einer Teleskopstange (21b, 22b) eines Teleskops (21 bzw. 22) drehbar angeordnet sind.

2. Brücke eines Übergangs nach Anspruch 1,
**dadurch gekennzeichnet,**
**dass** das Teleskop (21, 22) eine Teleskophülse (21 a, 22a) und eine durch die Teleskophülse geführte Teleskopstange (21 b, 22b) umfasst, wobei die Teleskophülse (21 a, 22a) an der Mittelplatte (10) angeordnet ist.

3. Brücke eines Übergangs nach Anspruch 2,
**dadurch gekennzeichnet,**
**dass** die Teleskopstange (21 b, 22b) zur Anlenkung an einem Fahrzeugteil (6, 7) vorgeschen ist.

4. Brücke eines Übergangs nach Anspruch 2 oder 3,
**dadurch gekennzeichnet,**
**dass** mindestens eine der Teleskopstangen (21b, 22b) durch ein Drehgelenk (24) zur Anordnung an dem einen Fahrzeugteil (6, 7) vorgesehen ist.

5. Brücke eines Übergangs nach Anspruch 4,
**dadurch gekennzeichnet,**
**dass** das Drehgelenk (24) eine im Einbauzustand horizontale Achse zur Anordnung der Teleskopstange (21 b, 22b) aufweist.

6. Brücke eines Übergangs nach Anspruch 1,
**dadurch gekennzeichnet,**
**dass** das Teleskoppaar (20) im Einbauzustand an der Unterseite der Mittelplatte (10) durch den Träger (11) gehalten ist.

7. Brücke eines Übergangs nach einem der voranstehenden Ansprüche,
**dadurch gekennzeichnet,**
**dass** die Mittelplatte (10) zu beiden Seiten der Mittellängsachse (30) ein Teleskoppaar (20) aufweist, wobei jedem Teleskoppaar (20) eine Zentriereinrichtung (40) zugeordnet ist.

8. Brücke eines Übergangs nach einem der voranstehenden Ansprüche,
**dadurch gekennzeichnet,**
**dass** die Bodenplatten (2, 3) im Einbauzustand auf der Mittelplatte (10) aufliegen.

9. Brücke eines Übergangs nach Anspruch 8,
**dadurch gekennzeichnet,**
**dass** im Bereich der Auflage der Bodenplatten (2, 3) auf der Mittelplatte (10) Gleitleisten (8, 9) vorgesehen sind.

10. Brücke eines Übergangs nach einem der voranstehenden Ansprüche,
**dadurch gekennzeichnet,**
**dass** die Bodenplatten (2, 3) zur schwenkbeweglichen Anordnung an dem jeweiligen Fahrzeugteil (6, 7) vorgeschen sind.

11. Brücke eines Übergangs nach einem der voranstehenden Ansprüche,
**dadurch gekennzeichnet,**
**dass** mindestens ein Teleskoppaar (20) relativ zur Mittelplatte (10) in Richtung quer zur Längsachse des Fahrzeugs verschieblich ist.

12. Brücke eines Übergangs nach Anspruch 11,
**dadurch gekennzeichnet,**
**dass** der Träger (11) mindestens eines Teleskoppaares (20) quer zur Längsachse verschieblich an der Mittelplatte (10) angeordnet ist.

13. Brücke eines Übergangs nach Anspruch 12,
**dadurch gekennzeichnet,**
**dass** der Träger (11) ein sich quer zur Mittellängsachse erstreckendes Langloch (12) zur Aufnahme eines Bolzens, der an der Mittelplatte (10) angeordnet ist, aufweist.

14. Brücke eines Übergangs nach einem der voranstehenden Ansprüche,
**dadurch gekennzeichnet,**
**dass** das Teleskop (21, 22) eines Teleskoppaares (20) durch einen Adapter (23) mit dem Fahrzeugteil (6, 7) verbindbar ist.

15. Brücke eines Übergangs nach Anspruch 14,
**dadurch gekennzeichnet,**
**dass** der Adapter (23) mit dem Teleskop (21, 22) durch eine im Einbauzustand vertikale Achse (25) verbunden ist, so dass das Teleskop (21, 22) horizontal verschwenkbar ist.

16. Brücke eines Übergangs nach Anspruch 14 oder 15,
**dadurch gekennzeichnet,**
**dass** der Adapter (23) durch eine im Einbauzustand horizontal verlaufende Achse (24) mit dem Fahrzeugteil (6, 7) in Verbindung steht.

17. Brücke eines Übergangs gemäß einem der Ansprüche 12 bis 16,
**dadurch gekennzeichnet,**
**dass** der Adapter (23) mit seitlichem Spiel (26) mit dem Fahrzeugteil (6, 7) in Verbindung steht.

## Claims

1. A bridge (1) of a gangway between two hinge-linked vehicle parts (6, 7), e.g. a multiple-unit rail vehicle, comprising a floor plate (2, 3) provided for arrangement on each vehicle part (6, 7) as well as an intermediate plate (10), the intermediate plate (10) being connectable with the vehicle parts by at least one centering device (40) with changeable length, the intermediate plate (10) having at least one pair of telescopes (20) that is provided for connection with the two vehicle parts (6, 7), each telescope (21, 22) of the pair of telescopes (20) being destined for arrangement on a vehicle part (6, 7),
**characterized in that**
the intermediate plate (10) has a support (11) for receiving the pair of telescopes (20), the centering device (40) being disposed on the support (11), the centering device (40) comprising a pivot arm (41) and two scissor arms (43), the pivot arm (41) being rotatably disposed on the support (11) and the scissor arms (43) being rotatably disposed respectively on one telescope bar (21 b, 22b) of a telescope (21 or 22).

2. The bridge of a gangway according to claim 1,
**characterized in that**
the telescope (21, 22) comprises a telescope sleeve (21 a, 22a) and a telescope bar (21 b, 22b) led through the telescope sleeve, the telescope sleeve (21 a, 22a) being disposed on the intermediate plate (10).

3. The bridge of a gangway according to claim 2,
**characterized in that**
the telescope bar (21 b, 22b) is provided for linkage to a vehicle part (6, 7).

4. The bridge of a gangway according to claim 2 or 3,
**characterized in that**
at least one of the telescope bars (21 b, 22b) is destined for arrangement on the one vehicle part (6, 7) by way of a pivot joint (24).

5. The bridge of a gangway according to claim 4,
**characterized in that**
in the installed state, the pivot joint (24) has a horizontal axis for the arrangement of the telescope bar (21 b, 22b)

6. The bridge of a gangway according to claim 1,
**characterized in that**
in the installed state, the pair of telescopes (20) is held by the support (11) on the underside of the intermediate plate (10).

7. The bridge of a gangway according to one of the afore-mentioned claims,
**characterized in that**
the intermediate plate (10) comprises a pair of telescopes (20) on both sides of the center longitudinal axis (30), one centering device (40) being attributed to each pair of telescopes (20).

8. The bridge of a gangway according to one of the afore-mentioned claims,
**characterized in that**
in the installed state, the floor plates (2, 3) rest on the intermediate plate (10).

9. The bridge of a gangway according to claim 8,
**characterized in that**
slide bars (8, 9) are provided in the area of the rest of the floor plates (2, 3) on the intermediate plate (10).

10. The bridge of a gangway according to one of the afore-mentioned claims,
**characterized in that**
the floor plates (2, 3) are destined for pivotable arrangement onto the respective vehicle part (6, 7).

11. The bridge of a gangway according to one of the afore-mentioned claims,
**characterized in that**
at least one pair of telescopes (20) is displaceable relative to the intermediate plate (10) in the transverse direction to the longitudinal axis of the vehicle.

12. The bridge of a gangway according to claim 11,
**characterized in that**
the support (11) of at least one pair of telescopes (20) is disposed on the intermediate plate (10) so as to be transversely displaceable relative to the longitudinal axis.

13. The bridge of a gangway according to claim 12,
**characterized in that**
the support (11) comprises a long hole (12), which extends transversely to the center longitudinal axis, for receiving a bolt that is disposed on the intermediate plate (10).

14. The bridge of a gangway according to one of the afore-mentioned claims,
**characterized in that**
the telescope (21, 22) of a pair of telescopes (20) is connectable to the vehicle part (6, 7) by way of an adapter (23).

15. The bridge of a gangway according to claim 14,
**characterized in that**
the adapter (23) is connected to the telescope (21, 22) by an axis (25) that is vertical in the installed state, so that the telescope (21, 22) is pivotable horizontally.

16. The bridge of a gangway according to claim 14 or 15,
**characterized in that**
the adapter (23) is connected to the vehicle part (6, 7) by way of an axis (24) extending horizontally in the installed state.

17. The bridge of a gangway according to one of the claims 12 to 16,
**characterized in that**
the adapter (23) is connected to the vehicle part (6, 7) with a lateral clearance (26).

## Revendications

1. Passerelle (1) d'une intercirculation entre deux parties (6, 7) de véhicules articulés, par ex. d'un véhicule ferroviaire à plusieurs unités, comprenant une tôle de plancher (2, 3) prévue pour être disposée sur chaque partie (6, 7) de véhicule ainsi qu'une tôle intermédiaire (10), la tôle intermédiaire (10) étant apte à être connectée avec les parties de véhicule par au moins un dispositif de centrage (40) de longueur modifiable, la tôle intermédiaire (10) ayant au moins une paire de télescopes (20) prévue pour être connectée avec les deux parties (6, 7) de véhicule, chaque télescope (21, 22) de la paire de télescopes (20) étant prévu pour être disposé sur une partie (6, 7) de véhicule,
**caractérisée en ce que**
la tôle intermédiaire (10) comprends un support (11) pour recevoir la paire de télescopes (20), le dispositif de centrage (40) étant disposé sur le support (11), le dispositif de centrage (40) comportant un bras pivotant (41) et deux bras ciseaux (43), le bras pivotant (41) étant disposé de manière pivotante sur le support (11) et les bras ciseaux (43) respectivement sur une barre de télescope (21 b, 22b) d'un télescope (21 ou 22)

2. Passerelle d'une intercirculation selon la revendication 1,
**caractérisée en ce que**
le télescope (21, 22) comprends une gaine de télescope (21 a, 22a) et une barre de télescope (21 b, 22b) menée à travers la gaine de télescope, la gaine de télescope (21 a, 22a) étant disposée sur la tôle intermédiaire (10).

3. Passerelle d'une intercirculation selon la revendication 2,
**caractérisée en ce que**
la barre de télescope (21 b, 22b) est prévue pour être articulée à une partie (6, 7) de véhicule.

4. Passerelle d'une intercirculation selon les revendications 2 ou 3
**caractérisée en ce que**
au moins l'une des barres de télescope (21 b, 22b) est prévue pour être disposée sur ladite partie (6, 7) de véhicule au moyen d'un pivot (24).

5. Passerelle d'une intercirculation selon la revendication 4,
**caractérisée en ce que**
le pivot (24) comprends un axe qui est horizontal lorsqu'il est installé pour le montage de la barre de télescope (21 b, 22b).

6. Passerelle d'une intercirculation selon la revendication 1,
**caractérisée en ce que**
lorsqu'elle est installée, la paire de télescopes (20) est maintenue sur le dessous de la tôle intermédiaire (10) par le support (11).

7. Passerelle d'une intercirculation selon l'une quelconque des revendications précédentes,
**caractérisée en ce que**
la tôle intermédiaire (10) comprends une paire de télescopes (20) des deux côtés de l'axe longitudinal central (30), une unité de centrage (40) étant attribuée à chaque pair de télescopes (20).

8. Passerelle d'une intercirculation selon l'une quelconque des revendications précédentes,
**caractérisée en ce que**
lorsqu'elles sont installées, les tôles de plancher (2, 3) reposent sur la tôle intermédiaire (10).

9. Passerelle d'une intercirculation selon la revendication 8,
**caractérisée en ce que**
des barres de glissement (8, 9) sont disposées dans la région d'appui des tôles de plancher (2, 3) sur la tôle intermédiaire (10).

10. Passerelle d'une intercirculation selon l'une quelconque des revendications précédentes,
**caractérisée en ce que**
les tôles de plancher (2, 3) sont prévues pour être disposées de manière pivotante sur la partie (6, 7) de véhicule respective.

11. Passerelle d'une intercirculation selon l'une quelconque des revendications précédentes,
**caractérisée en ce que**
au moins une paire de télescopes (20) est déplaçable par rapport à la tôle intermédiaire (10) dans une direction transversale par rapport à l'axe longitudinal du véhicule.

12. Passerelle d'une intercirculation selon la revendication 11,
**caractérisée en ce que**
le support (11) d'au moins une paire de télescopes (20) est disposée sur la tôle intermédiaire (10) de manière à être déplaçable transversalement par rapport à l'axe longitudinal.

13. Passerelle d'une intercirculation selon la revendication 12,
**caractérisée en ce que**
le support (11) comprends un trou oblong (12) s'étendant transversalement à l'axe longitudinal central pour recevoir un boulon qui est disposé sur la tôle intermédiaire (10).

14. Passerelle d'une intercirculation selon l'une quelconque des revendications précédentes,
**caractérisée en ce que**
le télescope (21, 22) d'une paire de télescopes (20) est apte à être connecté à la partie (6, 7) de véhicule au moyen d'un adaptateur (23).

15. Passerelle d'une intercirculation selon la revendication 14,
**caractérisée en ce que**
l'adaptateur (23) est connecté avec le télescope (21, 22) au moyen d'un axe (25) qui est vertical lorsqu'il est installé, de sorte que le télescope (21, 22) est apte à être pivoté horizontalement.

16. Passerelle d'une intercirculation selon les revendications 14 ou 15,
**caractérisée en ce que**
l'adaptateur (23) est connecté avec la partie (6, 7) de véhicule par un axe (24) qui s'étend horizontalement lorsqu'il est installé.

17. Passerelle d'une intercirculation selon l'une des revendications 12 à 16,
**caractérisée en ce que**
l'adaptateur (23) est connecté avec la partie (6, 7) de véhicule avec un jeu latéral (26).
